# EUROPÄISCHE PATENTSCHRIFT

(11) **EP 1 613 916 B1**
(45) Veröffentlichungstag und Bekanntmachung des Hinweises auf die Patenterteilung: **17.11.2010**
(21) Anmeldenummer: 04722294.8
(22) Anmeldetag: 22.03.2004
(51) Int. Cl.: F28F 9/02

(54) **WÄRMEÜBERTRAGER**
HEAT EXCHANGER
ECHANGEUR DE CHALEUR

(30) Priorität: 03.04.2003 DE 10315371
(43) Veröffentlichungstag der Anmeldung: 11.01.2006
(73) Patentinhaber: Behr GmbH & Co. KG, 70469 Stuttgart (DE)
(72) Erfinder: FÖRSTER, Uwe, 71729 Erdmannhausen (DE); MOLT, Kurt, 74321 Bietigheim-Bissingen (DE)
(86) Internationale Anmeldenummer: PCT/EP2004/003016
(87) Internationale Veröffentlichungsnummer: WO 2004/088234

(56) Entgegenhaltungen:
- US-A- 4 971 145
- US-A- 5 172 761
- US-A1- 2002 074 113
- US-B1- 6 216 776
- US-B1- 6 340 055
- US-B1- 6 446 713

## Beschreibung

Die Erfindung betrifft einen Wärmeübertrager insbesondere nach dem Oberbegriff des Patentanspruches 1. Ein derartiger Wärmeübartrager ist z.B aus der US 2002/0074113 bekannt.

Wärmeübertrager für Klimaanlagen mit R134a als Kältemittel bestehen aus einem Wärmeübertragernetz mit Flachrohren und Wellrippen sowie beidseitig des Netzes angeordneten Sammelrohren mit vorzugsweise kreisförmigem Querschnitt - wie aus der DE-A 42 38 853 der Anmelderin bekannt. Derartige Konstruktionen waren festigkeitsmäßig ausreichend für die in einem Kondensator auftretenden Drücke. Bei neueren Kältemitteln wie CO2 treten jedoch erheblich höhere Drücke auf, die mit den herkömmlichen Bauweisen für Wärmeübertrager nicht mehr zu beherrschen sind. Man hat daher in der WO 98/51983 extrudierte Sammelrohre mit einer erhöhten Wandstärke vorgeschlagen, wobei ein Sammelrohr aus vier nebeneinander angeordneten Strömungskanälen mit kreisförmigem Querschnitt besteht. Die Herstellung eines solchen extrudierten Sammelrohres ist wegen der dafür benötigten Werkzeuge kostenaufwendig. Ein anderer Typ von Sammelrohr für hohe Innendrücke wurde in der DE-A 199 06 289 vorgeschlagen, wobei das Sammelrohr aus zwei oder drei extrudierten oder gepressten Teilen zusammengesetzt ist und zwei Längskanäle mit kreisförmigem Querschnitt aufweist. Soweit dieses bekannte Sammelrohr aus extrudierten Teilen aufgebaut ist, sind die relativ hohen Werkzeugkosten nachteilig; soweit das bekannte Sammelrohr aus Pressteilen zusammengesetzt ist, erscheint die Formgebung noch unvollkommen, d. h. nicht an die zu erwartenden Belastungen infolge des hohen Innendruckes angepasst.

Eine weitere Bauart für den Sammelkasten eines konventionellen Kondensators wurde durch die US-A 5,172,761 bekannt. Der Kondensator besitzt Flachrohre, die von einem im Wesentlichen ebenen, allerdings profilierten Rohrboden in schlitzförmigen Öffnungen aufgenommen werden. Mit dem Rohrboden ist ein im Wesentlichen ebenes, jedoch auch profiliertes Deckelteil verbunden. Boden und Deckel bilden einzelne, durch Querwände abgeteilte Kammern, in denen das Kältemittel strömt bzw. umgelenkt wird. Obwohl Boden und Deckel im Bereich der Rohre durch nach innen gerichtete Einprägungen miteinander verlötet sind, erscheint diese Formgebung eines Sammelkastens für höhere Drücke, wie sie insbesondere in einem CO2-Kältemittelkreislauf auftreten, nicht geeignet.

Es ist Aufgabe der vorliegenden Erfindung, einen Wärmeübertrager der eingangs genannten Art bezüglich der Bauweise des Sammelkastens derart zu verbessern, dass er einfach und kostengünstig herstellbar sowie den hohen Innendruckanforderungen besser gewachsen ist.

Diese Aufgabe wird durch die Merkmale des Patentanspruches 1 gelöst. Der Sammelkasten wird aus zwei geprägten bzw. gebogenen Blechplatinen hergestellt, d. h. eine spangebende Bearbeitung entfällt. Daraus resultieren geringe Herstellkosten. Ferner ergibt sich durch den Prägevorgang des Bleches eine Kaltverfestigung, was die Innendruckfestigkeit des Sammelbehälters erhöht. Durch den Prägevorgang werden sowohl am Deckel als auch am Boden Längstrennwände mit Kontaktflächen und Querkanälen ausgebildet, wobei die Kontaktflächen jeweils zwischen den Rohren bzw. den Öffnungen im Boden angeordnet sind. Beim Fügen von Deckel und Boden liegen die Kontaktflächen plan aufeinander und bilden damit eine Vielzahl von Lötflächen im Bereich der Längstrennwand. Boden und Deckel sind somit einerseits im Randbereich verlötet und andererseits im Bereich der Trennwand, wo die verlöteten Kontaktflächen "Zuganker" gegenüber dem im Sammelbehälter auftretenden Innendruck bilden. Damit ist ein druckfester und kostengüsntiger Sammelbehälter geschaffen.

Die Stirnseiten der Längskanäle können beispielsweise durch Stopfen, Dekkel oder Abschlusswände geschlossen und gegebenenfalls anschließend verlötet werden, oder sie sind mit Kältemittelanschlüssen versehen. Ein stirnseitiges Verschliessen der Längskanäle kann auch durch eine entsprechende Verformung von Deckel und/oder Boden erfolgen, indem diese miteinander verlötet werden. Die Flachrohrenden, die in den Boden bzw. Sammelkasten hineinragen, werden im Bereich der Längstrennwand durch die bogenartig ausgebildeten Querkanäle überbrückt, sodass das Kältemittel über den ganzen Querschnittsbereich aus den Flachrohren austreten bzw. in die Flachrohre eintreten kann.

Nach der Erfindung sind die Kontaktflächen auf der Innenseite des Sammelkastens als Erhebungen und auf der Außenseite des Sammelkastens als Vertiefungen oder Einprägungen ausgebildet, wobei sich Vertiefungen bzw. Einprägungen und Erhebungen bzw. Ausprägungen in ihrer Lage entsprechen. Diese Herstellung und Ausbildung der Erhebungen auf der Innenseite gewährleistet ebene Anlagefläche und damit eine sichere und feste Verlötung.

Nach der Erfindung sind die Querkanäle, also die Verbindungen von einer Längskammer zu anderen als Vertiefungen auf der Innenseite und entsprechend als Erhebungen auf der Außenseite ausgebildet. Die Ausprägung der Querkanäle auf der Innenseite gewährleistet freie Austrittsquerschnitte der Flachrohre und eine gute Verlötbarkeit der Flachrohrenden auf der Innenseite infolge Meniskusbildung.

In weitere Ausgestaltung der Erfindung ist die Wandstärke im Bereich der Längstrennwände von Boden und Deckel annähernd konstant, und vorzugsweise sind die Erhebungen und Vertiefungen symmetrisch zu einer mittleren Teilungsebene ausgebildet, wobei sich in einem Längsschnitt eine trapezförmige Kontur zeigt. Durch diese Ausbildung ergibt sich für das Blechmaterial ein günstiger Faserverlauf, eine gute Kaltverfestigung, d. h. eine hohe Zähigkeit und Festigkeit des Sammelbehälters, insbesondere in Verbindung mit den verlöteten, rechteckförmig ausgebildeten Kontaktflächen zwischen den Flachrohren als Zuganker.

Nach einer vorteilhaften Weiterbildung der Erfindung weist der Boden (oder auch der Deckel) im Randbereich Randleisten oder Lappen auf. Deckel und Boden werden somit über die Leisten oder Lappen fixiert, bevor sie zusammen mit dem gesamten Wärmeübertrager verlötet werden.

Nach einer weiteren vorteilhaften Ausgestaltung der Erfindung sind drei oder mehr Längskammern mit zwei oder mehr Längstrennwänden vorgesehen, wobei die Längstrennwände analog der oben beschriebenen Einzellängstrennwand ausgebildet sind. Damit kann der erfindungsgemäße Sammelbehälter auch für größere Flachrohrtiefen verwendet werden, ohne dass die Längskanäle einen zu großen Durchmesser annehmen. Dies ergibt Vorteile im Bauraum und in der Festigkeit des Sammelbehälters.

Weitere vorteilhafte Weiterbildungen sind in den Unteransprüchen beschrieben.

Ausführungsbeispiele der Erfindung sind in der Zeichnung dargestellt und werden im Folgenden näher beschrieben. Es zeigen
- Fig. 1: eine perspektivische Teilansicht eines Gaskühlers,
- Fig. 2: eine Seitenansicht des Gaskühlers gemäß Fig.1,
- Fig. 3: eine Teilansicht des Gaskühlers gemäß Fig. 1 von vorn,
- Fig. 4: einen Schnitt längs der Linie IV-IV in Fig. 3,
- Fig. 5: einen vergrößerten Schnitt gemäß Fig. 4, allerdings ohne Flachrohr,
- Fig. 6: einen Schnitt längs der Linie VI-VI in Fig. 2,
- Fig. 7: einen Querschnitt durch den Boden des Sammelkastens,
- Fig. 7a: eine Ansicht von unten auf den Sammelkasten gemäß Fig. 7,
- Fig. 7b: eine Ansicht von oben auf den Sammelkasten gemäß Fig. 7,
- Fig. 8: einen Querschnitt durch den Deckel des Sammelkasten,
- Fig. 8a: eine Ansicht von unten auf den Deckel gemäß Fig. 8,
- Fig. 8b: eine Ansicht von oben auf den Deckel gemäß Fig. 8,
- Fig. 9: ein weiteres Ausführungsbeispiel der Erfindung mit einem Sammelkasten mit drei Längskanälen und
- Fig. 10: einen Querschnitt durch den Sammelkasten gemäß Fig. 9, ohne Flachrohr,
- Fig. 11: einen Querschnitt durch den Sammelkasten mit Flachrohr und
- Fig. 12: einen Querschnitt durch den Sammelkasten mit Sammelkasten.

Fig. 1 zeigt einen als Gaskühler 1 ausgebildeten Wärmeübertrager mit einem Sammelkasten 2 und in diesen mündenden Flachrohren 3, zwischen denen nicht dargestellte Wellrippen angeordnet sein können. Ein solcher Gaskühler wird in mit CO2 als Kältemittel betriebenen Kältemittelkreisläufen für Kraftfahrzeugklimaanlagen eingesetzt, kann jedoch auch generell als druckfester Wärmeübertrager verwendet werden.

Fig. 2 zeigt eine Seitenansicht des Gaskühlers 1 mit dem Sammelkasten 2, welcher aus einem Boden 4 und einem Deckel 5 zusammengesetzt ist. Boden 4 und Deckel 5 sind etwa W-förmig und symmetrisch zu einer Teilungsebene 6 ausgebildet und angeordnet, wobei der Boden 4 Randleisten 7 aufweist, die den Deckel 5 seitlich umgreifen und fixieren. Boden 4 und Dekkel 5 bilden zwei Längskanäle 8, 9, die beide im Wesentlichen einen kreisförmigen Querschnitt aufweisen. Die Flachrohre 3 werden vom Boden 4 aufgenommen und ragen mit ihren Flachrohrenden 3a in die Längskanäle 8, 9 etwa bis zur Teilungsebene 6 hinein. Boden 4 und Deckel 5 werden aus einer nicht dargestellten Blechplatine ausgeschnitten und durch Prägen bzw. Biegen in die dargestellte Form gebracht, d. h. spanlos hergestellt. Nach dem Fügen der einzelnen Teile wie Flachrohre 3, Boden 4 und Deckel 5 wird der gesamte Gaskühler 1, der noch einen weiteren nicht dargestellten Sammelkasten aufweisen kann, gelötet.

Fig. 3 zeigt eine Frontansicht eines Ausschnittes des Gaskühlers 1, d. h. mit Blickrichtung auf die Schmalseiten der Flachrohre 3 und die durchgehende Leiste 7 des Bodens 4. Statt der durchgehenden Leiste 7 können auch einzelnen Lappen (nicht dargestellt) vorgesehen sein, da diese im Wesentlichen nur Fixierfunktion für den anschließenden Lötvorgang besitzen. Wie bereits erwähnt, können zwischen den Flachrohren 3 nicht dargestellte Wellrippen angeordnet sein, die von Umgebungsluft in Richtung senkrecht zur Zeichenebene überströmt werden.

Fig. 4 zeigt einen Schnitt längs der Linie IV-IV in Fig. 3, d. h. einen Querschnitt durch den Sammelkasten 2 mit Boden 4, welcher ein (nicht geschnittenes) Flachrohr 3 aufnimmt. Zwischen den beiden Längskanälen 8, 9 ist ein Querkanal 10 angeordnet, der einen Durchlass bildet.

Fig. 5 zeigt den Sammelkasten 2 in vergrößerter Darstellung ohne das Flachrohr 3 mit einer schlitzförmigen Öffnung 11 im Boden 4 zur Aufnahme der Flachrohre 3. Wie bereits erwähnt, weist der Sammelkasten 2 eine Teilungsebene 6 auf, zu der Boden 4 und Deckel 5 mit Ausnahme der Randleisten 7 und der Aufnahmeöffnungen 11 annähernd symmetrisch ausgebildet sind, insbesondere im Bereich einer die beiden Längskanäle trennenden Längstrennwand, die aus einem Längstrennwandbereich 12 des Bodens 4 und aus einem Längstrennwandbereich 13 des Deckels 5 gebildet wird, welche aufeinander liegende Kontaktflächen 14, 15 bilden. Die aufeinander liegenden Kontaktflächen 14, 15 sind jeweils zwischen den Flachrohren 3 angeordnet und liegen daher hinter der Zeichenebene, in welcher sich der Querkanal 10 und - symmetrisch dazu - ein weiterer Querkanal 16 befindet. Beide Querkanäle 10, 16 ergänzen sich zu einem gemeinsamen Durchlassquerschnitt.

Fig. 6 zeigt einen Schnitt entlang der Linie VI-VI in Fig. 2, d. h. im Bereich der Längstrennwand bzw. der beiden Längstrennwandbereiche 12, 13. Letztere stoßen im Bereich der Teilungsebene 6 mit ihren Kontaktflächen 14, 15, die jeweils zwischen den Flachrohren 3 angeordnet sind, aufeinander. Die Kontaktflächen 14, 15 in Boden 4 und Deckel 5 sind jeweils als Erhebungen oder Ausprägungen ausgebildet, denen jeweils eine Vertiefung 17 im Deckel bzw. eine Vertiefung 18 im Boden gegenüber liegt. Die Querkanäle 10 im Deckel 5 werden durch Vertiefungen auf der Innenseite gebildet, denen Erhebungen 19 im Deckel gegenüber liegen; entsprechend liegen den Querkanälen 16 im Boden 4 Erhebungen 20 auf der Außenseite des Bodens gegenüber. Durch die Erhebungen und Vertiefungen ergibt sich für die Längstrennwandbereiche 12, 13 von Boden und Deckel jeweils ein trapezförmig mäandrierendes Profil mit einer annähernd konstanten Ui/andstärke s. Da die Erhebungen und Vertiefungen - wie bereits erwähnt - durch Prägen hergestellt werden, ergibt sich hier ein günstiger Faserverlauf und eine hohe Kaltverfestigung, was für die Aufnahme von Zugkräften in diesem Bereich besonders vorteilhaft ist.

Fig. 7 zeigt einen Querschnitt durch den Boden 4, Fig. 7a zeigt eine Ansicht des Bodens 4 von unten, und Fig. 7b zeigt eine Ansicht des Bodens 4 von oben. Zwischen den schlitzförmigen Öffnungen 11 im Boden sind auf der Innenseite des Bodens 4 in Fig. 7b die Kontaktflächen 14 erkennbar, die etwa rechteckförmig ausgebildet sind. Diesen Kontaktflächen 14 liegen auf der Außenseite des Bodens 4 in Fig. 7a die Vertiefungen 18 gegenüber. Die Erhebungen auf der Außenseite des Bodens sind mit 20 bezeichnet.

Fig. 8 zeigt den Deckel 5 im Querschnitt, Fig. 8a zeigt eine Ansicht des Dekkels 5 von unten, und Fig. 8b zeigt eine Ansicht des Deckels 5 von oben, d. h. dessen Innenseite. In Fig. 8a sind die Einprägungen 17 als rechteckförmige Flächen erkennbar, denen auf der Innenseite des Deckels 5 (Fig. 8b) die Kontaktflächen 15 als Erhebungen gegenüber liegen. Zwischen den Erhebungen 15 erstrecken sich die Querkanäle 10.

Die Kontaktflächen 14 (Fig. 7b) und die Kontaktflächen 15 (Fig. 8b) entsprechen sich in etwa in Größe und Position, liegen nach dem Fügen von Boden 4 und Deckel 5 aufeinander und werden in diesem Bereich miteinander verlötet. Hierzu können die als Ausgangsmaterial dienenden Blechplatinen für Boden 4 und Deckel 5 beidseitig lotplattiert sein. Der Grundwerkstoff der Blechplatinen sowie auch der Flachrohre 3 und gegebenenfalls der Wellrippen ist eine Aluminiumlegierung oder verschiedene Aluminiumlegierungen.

Fig. 9 zeigt ein weiteres Ausführungsbeispiel der Erfindung, und zwar einen Gaskühler 21, mit einem Sammelkasten 22 und einer Reihe von Flachrohren 23, die endseitig vom Sammelkasten 22 aufgenommen werden.

Fig. 10 zeigt den Sammelkasten 22 im Querschnitt ohne Flachrohr 23. Der Sammelkasten 22 weist drei Längskanäle 24, 25, 26 auf, die von einem Boden 27 und einem Deckel 28 gebildet werden. Im Boden 27 ist ein durchgehender Schlitz 29 mit den Abmessungen der Enden der Flachrohre 23 eingebracht, vorzugsweise durch Stanzen. Die Längskanäle 24, 25, 26 werden durch zwei Längstrennwände 30, 31 gebildet, die analog zu der oben beschriebenen Längstrennwand, bestehend aus Längstrennwandbereichen von Boden und Deckel, gebildet. Ebenso sind Querkanäle 32 und 33 durch Vertiefungen vorgesehen. Die Darstellung zeigt, dass der erfindungsgemäße Sammelkasten mit beliebig vielen Längskanälen ausgeführt werden kann, wobei jeweils zwischen zwei benachbarten Längskanälen die erfindungsgemäßen Kontaktflächen zur Bildung von Zugankern vorgesehen sind.

Fig. 11 zeigt einen Schnitt eines Sammelrohrs eines Gaskühlers 100 mit dem Sammelkasten 102, welcher auch Sammelrohr genannt wird. Der Sammelkasten ist zweiteilig ausgestaltet und wird aus einem Boden 104 und einem Deckel 105 zusammengesetzt. Der Deckel 105 wird dabei in den Boden eingesteckt. Dies erfolgt so, daß die Seitenarme des Bodens den Deckel umgreifen, so daß Seitenflächen des Deckels an Innenflächen des Bodens anliegen. Vorteilhaft sind an dem Boden Laschen 135 angebracht, die zur Sicherung des Deckels im Boden vor dem Lötprozeß verformbar sind. Zur Unterteilung der Sammelrohre können Trennwände 134 in Öffnungen des Deckels eingebracht, wie eingeschoben werden. Auch diese Trennwände können mittels Laschen gesichert werden. Vorteilhaft sind die Trennwände etwa B-förmig ausgestaltet und liegen an der Kontur des Bodens an. Boden 104 und Deckel 105 bilden zumindest zwei, gegebenenfalls auch 3, 4 oder mehr Längskanäle, die beide im Wesentlichen einen kreisförmigen oder ovalen Querschnitt aufweisen. Die Flachrohre 103 werden vom Boden 104 aufgenommen und ragen mit ihren Flachrohrenden in die Längskanäle etwa bis zu einer Teilungsebene hinein. Boden 104 und Deckel 105 werden aus einer nicht dargestellten Blechplatine ausgeschnitten und durch Prägen bzw. Biegen in die dargestellte Form gebracht, d. h. spanlos hergestellt. Der Herstellprozeß kann aber auch in einer anderen Reihenfolge erfolgen, d.h. erst wird die Platine verformt und anschließend wird der Boden oder der Deckel ausgestanzt. Nach dem Fügen der einzelnen Teile wie Flachrohre 103, Boden 104 und Deckel 105 kann der gesamte Gaskühler 1, der noch einen weiteren nicht dargestellten Sammelkasten aufweisen kann, gelötet werden.

Die Figur 12 zeigt ein weiteres Ausführungsbeispiel der Erfindung, wobei die Gestaltung von Boden und Deckel ähnlich ist, im Vergleich zur Figur 11, jedoch in Figur 12 Boden und Deckel vertauscht sind. Das heißt, daß in Figur 12 der Deckel den Boden außen mit seinen Seitenarmen umgreift und die Laschen an den Armen des Deckels angeformt sind. Vorteilhaft ist hierbei noch, daß die Laschen seitlich an den Rohren 103 zur Anlage kommen können bzw. zwischen zwei Rohren angeordnet sein können.

In beiden Fällen von Figur 11 und Figur 12 weisen Boden und Deckel zwei etwa halbkreisförmige Bereiche auf, die durch einen etwa geraden Abschnitt verbunden sind. An den Teilen, wie Boden oder Deckel, die das jeweils andere Teil umgreifen sind etwa senkrecht zu dem mittleren Bereich ausgerichtete Arme vorgesehen.

Mit den Laschen 135 können auch weitere Bauteile verbunden werden, wie Flansche oder ähnliches.

Bezugszahlen
- 1, 100: Gaskühler
- 2, 102: Sammelkasten
- 3, 103: Flachrohr
- 4,104: Boden
- 5, 105: Deckel
- 6: Teilungsebene
- 7: Randleiste
- 8: Längskanal
- 9: Längskanal
- 10: Querkanal
- 11: Öffnung im Boden
- 12: Längstrennwandbereich, Boden
- 13: Längstrennwandbereich, Deckel
- 14: Kontaktfläche, Boden
- 15: Kontaktfläche, Deckel
- 16: Querkanal
- 17: Vertiefung, Deckel
- 18: Vertiefung, Boden
- 19: Erhebung, Deckel
- 20: Erhebung, Boden
- 21: Gaskühler
- 22: Sammelkasten
- 23: Flachrohr
- 24: Längskanal
- 25: Längskanal
- 26: Längskanal
- 27: Boden
- 28: Deckel
- 29: Schlitz
- 30: Längstrennwand
- 134: Längstrennwand
- 135: Lasche

## Patentansprüche

1. Wärmeübertrager mit mindestens einem zweiteiligen, aus einem Boden (4) und einem Deckel (5) bestehenden, mindestens zwei Längskanäle (8, 9) mit im Wesentlichen kreisförmigen Querschnitt aufweisenden Sammelkasten (2) und mit Flachrohren (3), wobei die Flachrohre (3) Rohrenden (3a) und der Boden (4) Öffnungen (11) zur Aufnahme der Rohrenden (3a) aufweisen und wobei Boden (4), Deckel (5) und Flachrohre (3) miteinander verlötet sind, **dadurch gekennzeichnet, dass** der Boden'(4) und der Deckel (5) jeweils aus einer Blechplatine hergestellt, wie insbesondere geprägt, sind und mindestens einen mittleren Längstrennwandbereich (12, 13) mit im Bereich
der Flachrohre (3) angeordneten Querkanälen (10) und zwischen den Flachrohren (3) angeordneten Kontaktflächen (14, 15) aufweisen und im Bereich der Kontaktflächen (14, 15) verlötet sind, wobei
die Kontaktflächen (14, 15) des Bodens (4) und des Deckels (5) als Erhebungen auf der Innenseite ausgebildet sind, denen Vertiefungen (18, 17) auf der Außenseite entsprechen und **dadurch gekennzeichnet dass**
die Querkanäle (10) als Vertiefungen auf der Innenseite ausgeprägt sind, denen Erhebungen (19, 20) auf der Außenseite entsprechen.

2. Wärmeübertrager nach Anspruch 1, **dadurch gekennzeichnet, dass** der Boden (4) und der Deckel (5) im Bereich der Erhebungen und Vertiefungen eine annähernd konstante Wandstärke s aufweisen.

3. Wärmeübertrager nach Anspruch 1 oder 2, **dadurch gekennzeichnet, dass** der Sammelkasten (2) eine mittig angeordnete Teilungsebene (6) aufweist und dass Erhebungen und Vertiefungen symmetrisch zu der Teilungsebene (6) angeordnet sind.

4. Wärmeübertrager nach Anspruch 1 oder 2, **dadurch gekennzeichnet, dass** der Sammelkasten (2) eine mittig angeordnete Teilungsebene (6) aufweist und dass Erhebungen und Vertiefungen nicht symmetrisch zu der Teilungsebene (6) angeordnet sind.

5. Wärmeübertrager nach Anspruch 2, 3, oder 4, **dadurch gekennzeichnet, dass** die Erhebungen und Vertiefungen im Längsschnitt ein trapezförmiges Profil bilden.

6. Wärmeübertrager nach Anspruch 5, **dadurch gekennzeichnet, dass** die Kontaktflächen (14, 15) annähernd als Rechteckflächen (14, 15) ausgebildet sind.

7. Wärmeübertrager nach einem der Ansprüche 1 bis 6, **dadurch gekennzeichnet, dass** der Deckel (5) und der Boden (4) jeweils einen Randbereich aufweisen, in dem sie verlötet sind.

8. Wärmeübertrager nach Anspruch 7, **dadurch gekennzeichnet, dass** der Randbereich des Bodens (4) Randleisten (7) und/oder Lappen aufweist.

9. Wärmeübertrager nach Anspruch 8, **dadurch gekennzeichnet, daß** der Randbereich des Bodens den Randbereich des Deckels (5) übergreift.

10. Wärmeübertrager nach Anspruch 7, **dadurch gekennzeichnet, dass** der Deckel Randleisten und/oder Lappen aufweist.

11. Wärmeübertrager nach Anspruch 10, **dadurch gekennzeichnet, daß** der Randbereich des Deckels den Randbereich des Bodens übergreift.

12. Wärmeübertrager nach einem der vorhergehenden Ansprüche, **dadurch gekennzeichnet, dass** der Sammelkasten (22) mindestens drei Längskanäle (24, 25, 26) und mindestens zwei Längstrennwände (30, 31) mit Erhebungen und Vertiefungen (32, 33) aufweist.

13. Wärmeübertrager nach einem der vorhergehenden Ansprüche, **dadurch gekennzeichnet, daß** zumindest zwei Längskanäle unterschiedliche Querschnitte aufweisen.

14. Wärmeübertrager nach einem der vorhergehenden Ansprüche, **dadurch gekennzeichnet, daß** zumindest zwei Kontaktflächen unterschiedliche Grössen oder Querschnifite, insbesondere in Breite und/oder Länge, aufweisen.

15. Wärmeübertrager nach einem, der vorhergehenden Ansprüche, **dadurch gekennzeichnet, daß** der Wärmeübertrager als Gaskühler oder Kondensator ausgebildet ist oder betreibbar ist.

## Claims

1. A heat exchanger comprising at least one two-part collecting tank (2) which is composed of a base (4) and a cover (5) and includes at least two longitudinal ducts (8, 9) having a substantially circular cross section, and comprising flat tubes (3), the flat tubes (5) having tube ends (3a), and the base (4) having openings (11) for receiving the tube ends (3a), and wherein the base (4), the cover (5), and the flat tube (3) are soldered together, **characterized in that** the base (4) and the cover (5) are each made from a sheet metal blank, in particularly via stamping, and include at least one central longitudinal partition region (12, 13) having transverse ducts (10) disposed in the region of the flat tubes (3) and contact surfaces (14, 15) disposed between the flat tubes (3), and are soldered in the region of the contact surfaces (14,15), wherein the contact surfaces (14, 15) of the base (4) and the cover (5) are designed as raised areas on the inner side and have corresponding recesses (18, 17) on the outer side, and **characterized in that** the transverse ducts (10) are formed as recesses in the inner side and have corresponding raised areas (19, 20) on the outer side.

2. The heat exchanger according to claim 1, **characterized in that** the base (4) and the cover (5) have an approximately constant wall thickness s in the region of the raised areas and recesses.

3. The heat exchanger according to claim 1 or 2, **characterized in that** the collecting tank (2) has a centrally located parting plane (6), and **in that** raised areas and recesses are disposed symmetrically to the parting plane (6).

4. The heat exchanger according to claim 1 or 2, **characterized in that** the collecting tank (2) has a centrally located parting plane (6), and **in that** raised areas and recesses are not disposed symmetrically to the parting plane (6).

5. The heat exchanger according to claim 2, 3, or 4, **characterized in that** the longitudinal cross-section of the raised areas and the recesses forms a trapezoidal profile.

6. The heat exchanger according to claim 5, **characterized in that** the contact surfaces (14, 15) are designed approximately as rectangular surfaces (14, 15).

7. The heat exchanger according to one of the claims 1 through 6, **characterized in that** the cover (5) and the base (4) each have an edge region, at which they are soldered.

8. The heat exchanger according to claim 7, **characterized in that** the edge region of the base (4) includes edge strips (7) and/or tabs.

9. The heat exchanger according to claim 8, **characterized in that** the edge region of the base extends over the edge region of the cover (5).

10. The heat exchanger according to claim 7, **characterized in that** the cover includes edge strips and/or tabs.

11. The heat exchanger according to claim 10, **characterized in that** the edge region of the cover extends over the edge region of the base.

12. The heat exchanger according to one of the preceding claims, **characterized in that** the collecting tank (22) includes at least three longitudinal ducts (24, 25, 26) and at least two longitudinal partition walls (30, 31) having raised areas and recesses (32, 33).

13. The heat exchanger according to one of the preceding claims, **characterized in that** at least two longitudinal ducts have different cross sections.

14. The heat exchanger according to one of the preceding claims, **characterized in that** at least two contact surfaces have different sizes or cross sections, in particular in terms of width and/or length.

15. The heat exchanger according to one of the preceding claims, **characterized in that** the heat exchanger is designed or operated as a gas cooler or a condenser.

## Revendications

1. Echangeur de chaleur comprenant au moins un bac collecteur (2), en deux parties, se composant d'un fond (4) et d'un couvercle (5) et présentant au moins deux conduits longitudinaux (8, 9) ayant une section sensiblement de forme circulaire, et comprenant des tubes plats (3) où les tubes plats (3) présentent des extrémités tubulaires (3a), et le fond (4) des ouvertures (11) servant au logement des extrémités tubulaires (3a), et où le fond (4), le couvercle (5) et les tubes plats (3) sont brasés ensemble,
**caractérisé en ce que** le fond (4) et le couvercle (5) sont respectivement fabriqués, en particulier comme étant gaufrés, dans un larget pour tôle, et présentent au moins une zone de paroi de séparation longitudinale centrale (12, 13) comprenant des conduits transversaux (10) disposés dans la zone des tubes plats (3) et des surfaces de contact (14, 15) disposées entre les tubes plats (3), et sont brasés dans la zone des surfaces de contact (14, 15), où les surfaces de contact (14, 15) du fond (4) et du couvercle (5) sont configurées, sur le côté intérieur, comme des parties en relief dont les parties en creux (18, 17) correspondent sur le côté extérieur, et **caractérisé en ce que** les conduits transversaux (10) sont gaufrés, sur le côté intérieur, comme des parties en creux dont les parties en relief (19, 20) correspondent sur le côté extérieur.

2. Echangeur de chaleur selon la revendication 1, **caractérisé en ce que** le fond (4) et le couvercle (5) présentent, dans la zone des parties en relief et des parties en creux, une épaisseur de paroi s presque constante.

3. Echangeur de chaleur selon la revendication 1 ou 2, **caractérisé en ce que** le bac collecteur (2) présente un plan de séparation (6) disposé au milieu, et **en ce que** des parties en relief et des parties en creux sont disposées de façon symétrique par rapport au plan de séparation (6).

4. Echangeur de chaleur selon la revendication 1 ou 2, **caractérisé en ce que** le bac collecteur (2) présente un plan de séparation (6) disposé au milieu, et **en ce que** des parties en relief et des parties en creux sont disposées de façon non symétrique par rapport au plan de séparation (6).

5. Echangeur de chaleur selon la revendication 2, 3 ou 4, **caractérisé en ce que** les parties en relief et les parties en creux forment, en coupe longitudinale, un profil en forme de trapèze.

6. Echangeur de chaleur selon la revendication 5, **caractérisé en ce que** les surfaces de contact (14, 15) sont configurées presque comme des surfaces rectangulaires (14, 15).

7. Echangeur de chaleur selon l'une quelconque des revendications 1 à 6, **caractérisé en ce que** le couvercle (5) et le fond (4) présentent respectivement une zone de bordure dans laquelle ils sont brassés.

8. Echangeur de chaleur selon la revendication 7, **caractérisé en ce que** la zone de bordure du fond (4) présente des moulures (7) et / ou des pattes.

9. Echangeur de chaleur selon la revendication 8, **caractérisé en ce que** la zone de bordure du fond empiète sur la zone de bordure du couvercle (5).

10. Echangeur de chaleur selon la revendication 7, **caractérisé en ce que** le couvercle (5) présente des moulures et / ou des pattes.

11. Echangeur de chaleur selon la revendication 10, **caractérisé en ce que** la zone de bordure du couvercle empiète sur la zone de bordure du fond.

12. Echangeur de chaleur selon l'une quelconque des revendications précédentes, **caractérisé en ce que** le bac collecteur (22) présente au moins trois conduits longitudinaux (24, 25, 26) et au moins deux parois de séparation longitudinale (30, 31) comportant des parties en relief et des parties en creux (32, 33).

13. Echangeur de chaleur selon l'une quelconque des revendications précédentes, **caractérisé en ce qu'**au moins deux conduits longitudinaux présentent des sections différentes.

14. Echangeur de chaleur selon l'une quelconque des revendications précédentes, **caractérisé en ce qu'**au moins deux surfaces de contact présentent des tailles ou des sections différentes, en particulier en largeur et / ou en longueur.

15. Echangeur de chaleur selon l'une quelconque des revendications précédentes, **caractérisé en ce que** l'échangeur de chaleur est configuré, ou bien peut fonctionner, comme un refroidisseur de gaz ou comme un condenseur.
